# EUROPÄISCHE PATENTSCHRIFT

(11) **EP 0 932 715 B1**
(45) Veröffentlichungstag und Bekanntmachung des Hinweises auf die Patenterteilung: **26.02.2003**
(21) Anmeldenummer: 97942778.8
(22) Anmeldetag: 02.09.1997
(51) Int. Cl.: D04B 1/22

(54) **ELASTISCHES MEHRLAGENGESTRICK**
ELASTIC MULTI-LAYERED KNITTED ARTICLE
ARTICLE TRICOTE MULTICOUCHE ELASTIQUE

(30) Priorität: 05.09.1996 DE 19636208
(43) Veröffentlichungstag der Anmeldung: 04.08.1999
(62) Teilanmeldung aus: 00128366.2
(73) Patentinhaber: Gebrüder Achter GmbH & Co. KG, 41063 Mönchengladbach (DE)
(72) Erfinder: ROELL, Friedrich, D-88400 Biberach (DE)
(74) Vertreter: Zipse & Habersack
(86) Internationale Anmeldenummer: DE9701929
(87) Internationale Veröffentlichungsnummer: WO98010127

(56) Entgegenhaltungen:
- EP-B- 0 503 836
- EP-B- 0 518 582
- DE-A- 2 713 539
- DE-A- 19 545 770
- DE-C- 3 540 459
- FR-A- 2 263 325
- GB-A- 2 263 286
- US-A- 4 062 204
- US-A- 5 465 594
- Die Wirkerei und Strickerei; Prof. Dipl.-Ing. Klaus Peter Weber, Melliand 1981; Seiten 79-88 und 104-105;
- Neue Varianten für Rückseiten von RR-Jaquard-Flachgestricken; Dr.-Ing. Hans-Jürgen Bauer; International Textile Bulletin (ITB) Garn- und Flächenherstellung 3/93, Seiten 127-131;
- JOSEF WORM: "Die Wirkerei und Strickerei", 1940, DR. MAX JäNECKE VERLAGSBUCHHANDLUNG, LEIPZIG
- SAMUEL RAZ: "Flat Knitting", 1991, MEISENBACH GMBH, BAMBERG
- SAMUEL RAZ: "Flat Knitting", 1993, UNIVERSAL MASCHINENFABRIK DR. RUDOLF SCHIEBER, WESTHAUSEN

## Beschreibung

Die vorliegende Erfindung betrifft ein mehrlagiges Gestrick mit hoher Stabilität, variabler Musterung und Designierung, definierter Elastizität und dessen Verwendung sowie einen daraus hergestellten Sitz.

Derartige Gestricke sind insbesondere konzipiert für Anwendungen, bei denen einerseits eine hohe mechanische Belastbarkeit und andererseits gezielt eine gewünschte Elastizität gefordert ist. Eine bevorzugte Anwendung sind Sitzmöbel. Der technische Aufbau von Sitzmöbeln mit Textilien als Sitzfläche erfolgte bislang unter Verwendung eines Rahmens, in dem ein - in der Regel gewebtes - Textil seitlich durch Federn fixiert wurde. Das gewebte, weitgehend starre Textil wies eine hohe mechanische Belastbarkeit auf und die Elastizität wurde durch die Anbindung der Textilien mittels Federn an dem Rahmen realisiert.

Im Zusammenhang mit der Konzeption neuer Bezüge möchte man die Verwendung von Federn ersetzen, da diese das optische Erscheinungsbild des Sitzmöbels doch wesentlich mitbestimmen. Weiterhin besteht bei der Verwendung von Federn immer die Gefahr, dass leichtere Kleidungsstücke in den Federn oder in den Federaufhängungen hängen bleiben. Das starre Gewebe hingegen paßt sich nur bedingt unterschiedlichen Körperformen an, unterstützt andererseits nicht an wesentlichen Stellen, wie z.B. dem Lordosenbereich.

Die US-A 4,062,204 zeigt ein Gestrick, das Maschenreihen enthält, die Flotten aufweisen, die in verschiedenen Maschenreihen zueinander versetzt sind. Der Aufsatz "neue Varianten für Rückseiten von RR-Jaquard-Flachgestricken" von Hans-Jürgen Bauer in ITB Garn- und Flächenherstellung 3/93, Seiten 127 bis 131 zeigen, dass es auch Gestricke gibt, die Flotten unterschiedlicher Länge aufweisen, die in diesem Aufsatz zur Führung von Fäden zwischen verschiedenen Intasiabereichen verwendet werden. Das Buch "Die Wirkerei und Strickerei" von Klaus-Peter Weber, Melliand 1981, Seiten 79 bis 88 zeigen, dass Rechts-Rechts-Gestricke eine relativ hohe Querelastizität haben, während Flottungen eher in Gestricken geringer Querelastizität verwendet werden.

Die EP-B1 503 836 sowie die EP-B1 518 582 zeigen ein mehrlagiges Gestrick mit elastischen und stabilen Bereichen hinsichtlich Querstabilität und Querelastizität, in welchen die stabilen Bereiche eine Bindung mit aufeinanderfolgenden ersten Maschenreihen enthalten, die allein oder zum überwiegenden Teil Flotten mit einer Länge des Abstandes von mindestens einem Maschenstäbchen aufweisen, die in benachbarten Maschenreihen gegeneinander versetzt sind.

Es ist daher Ziel der vorliegenden Erfindung, ein mechanisch stabiles Gestrick zu schaffen, das nicht nur eine hohe mechanische Festigkeit, sondern auch eine in unterschiedlichen Bereichen variierbare Elastizität und Designierung bei möglicher Verwendung unterschiedlicher, insbesondere elastischer Materialien aufweist.

Ein derartiges Gestrick ist Gegenstand des Anspruchs 1. Vorteilhafte Weiterbildungen sind Gegenstand der entsprechenden Unteransprüche.

Ein mehrlagiges Gestrick mit gezielt einstellbarer Querstabilität und Querelastizität, hat in stabilen Bereichen eine Basisbindung mit aufeinanderfolgenden ersten Maschenreihen, welche allein oder zum überwiegenden Teil Flotten mit einer Länge des Abstandes von mindestens einem Maschenstäbchen aufweisen, die in benachbarten ersten Maschenreihen gegeneinander versetzt sind, wobei die ersten Maschenreihen die Querstabilität des Gestricks über die Flottenlänge einstellen. Gegebenenfalls kann die Querstabilität zusatzlich über die Verwendung mehr oder weniger elastischer Materialien in unterschiedlichen Bereichen des Gestricks eingestellt werden.

Vorzugsweise enthält die Basisbindung dem mehrlagigen Gestrick mit gezielt einstellbarer Querstabilität und Querelastizität eine Abfolge von ersten und zweiten Maschenreihen, welche zweite Maschenreihen zum überwiegenden Teil aus Maschen bestehen. Durch geeignete Wahl der sukzessiven Abfolge der ersten und zweiten Maschenreihen entsprechend den Anforderungen an die Elastizität und Querstabilität des Gestricks lassen sich in einem Gestrick partiell unterschiedlich elastische und stabile Bereiche einstellen. In querelastischeren Gestrickbereichen ist der Anteil an zweiten Maschenreihen höher als in querstabilen Gestrickbereichen. Querelastisch bzw. querstabil bezeichnet hierbei die Richtung des Nadelbetts. Die Stabilität läßt sich nicht nur durch die Abfolge der ersten und zweiten Maschenreihen regeln, sondern auch durch die Länge der Flotten, wobei eine größere Flottenlänge eine höhere Querstabilität bei verminderter Längsstabilität mit sich bringt. Diese läßt sich jedoch beispielsweise über einen Kettfadeneintrag erhöhen.

Das Gestrick enthält eine Basisbindung mit wenigstens zwei Gestricklagen, die vorzugsweise separat auf wenigstens einem vorderen und hinteren Nadelbett einer Flachstrickmaschine hergestellt werden. Jede Lage enthält eine alternierende Abfolge von zweiten Maschenreihen, in denen wenigstens mit dem überwiegenden Teil der aktiven Nadeln eine Masche gebildet wird und erste Maschenreihen, in denen Flotten ausgebildet sind. Die Flotten werden erzeugt, indem höchstens mit jeder zweiten aktiven Nadel gestrickt wird, so daß die erzeugten Flotten mindestens die Länge des Abstands von zwei aktiven Nadeln haben. Vorzugsweise werden die zweiten Maschenreihen mit wenigstens annähernd allen aktiven Nadeln gestrickt.

Während den vermaschten zweiten Maschenreihen eine gestricktypische Elastizität zu eigen ist, wird durch die ersten Maschenreihen eine höhere Querstabilität, d.h. eine Stabilität in Nadelbettrichtung oder in Richtung der Maschenreihen gewährleistet. Diese Stabilität ist um so höher, je langer die Flotten und um so dichter die Abfolge der ersten Maschenreihen in der Basisbindung sind. Andererseits nimmt mit erhöhter Flottenlänge auch die Längsstabilität, d.h. die Stabilität in Stäbchenrichtung ab. Hier lassen sich die Festigkeiten in Längs- als auch in Querrichtung jedoch durch selektierten Kett- und/oder Schußfadeneintrag erhöhen.

Durch die Abfolge und Anzahl der ersten und zweiten Maschenreihen, z.B. eine erste Maschenreihe gefolgt von zwei zweiten Maschenreihen oder zwei erste Maschenreihen gefolgt von einer zweiten Maschenreihe oder alternierende Abfolge jeweils einer ersten und einer zweiten Maschenreihe, kann die gewünschte Eigenschaft des Gestricks, entweder eine höhere Elastizität oder eine höhere Querstabilität, in gewünschter Weise individuell, insbesondere auch partiell und mit der Auswahl verschiedener Materialien gesteuert eingestellt weiden. Diese kann - wie bereits geschildert - auch noch durch die Länge der Flotten in den ersten Maschenreihen eingestellt werden.

Vorzugsweise wird in der Basisbindung eine alternierende Anordnung von vier Maschenreihen verwendet. Die ersten beiden Maschenreihen sind vorab bereits beschrieben worden. An die zweite Maschenreihe schließt sich eine dritte Maschenreihe an, die in gleicher Weise wie die erste Maschenreihe gebildet ist und auf die dritte Maschenreihe folgt eine vierte Maschenreihe, die wiederum in gleicher Weise wie die zweite Maschenreihe gebildet ist, wobei jedoch die Flotten der dritten Maschenreihe gegenüber den Flotten der ersten Maschenreihe versetzt sind. Auf diese Weise wird die Gesamtstabilität des Gestricks erhöht.

Zumeist weiden die beiden Gestricklagen separat auf einem vorderen und hinteren Nadelbett gestrickt. Man strickt somit letztendlich zwei getrennte Lagen, die in ihrem Randbereich miteinander verstrickt bzw. anderweitig verbunden sein können. Auf diese Weise wird eine Art großer Schlauch oder auch jede beliebige andere Kontur erzeugt, der/die nur noch auf einen Rahmen aufgespannt werden muß. Auf diese Weise erübrigt sich die Anordnung separater Befestigungselemente an dem Gestrick, die jedoch auch zusätzlich oder alternativ vorgesehen werden können.

In einer sehr stabilen Struktur sind auch die Flotten der ersten und dritten Maschenreihen in den beiden übereinanderliegenden Lagen gegeneinander versetzt, was sich wiederum, analog zum versetzten Klinkeraufbau bei Hausmauern, positiv auf die Gesamtstabilität des Gestricks auswirkt.

Die beiden Lagen der Basisbindung können auch durch einen Polfaden oder durch andere Verbindungstechniken miteinander verbunden sind, wodurch sich ebenfalls die Gestrickstärke und andere Parameter, wie z.B. die Festigkeit noch beeinflussen lassen.

In Bereichen, in denen eine höhere Elastizität vorzusehen ist, werden eine oder mehrere weitere Gestrickbindungen in Form einer Netzbindung vorgeschen, innerhalb der die beiden Lagen der Basisstruktur derart miteinander verbunden werden, daß eine netzartige hochfeste, aber auch hochelastische stark durchbrochene Struktur entsteht. Auch in diesen Bereichen läßt sich die Elastizität und Festigkeit durch eine entsprechende WahI der Gestrickbindung und der verwendeten Materialien gezielt steuern. Diese Struktur ist bei Sitzmöbeln vorzugsweise im Rückenbereich vorzusehen, in dem eine gute Be- und Entlüftung neben den geforderten elastischen Eigenschaften gewährleistet sein muß. Diese Netzbindung zeichnet sich durch eine verbundene ein- oder mehrlagige Struktur aus, bei der in ersten Maschenreihen an jeder aktiven Nadel eine Masche gebildet wird, wobei jedoch der Vermaschungsfaden in definierten Nadelabständen auf die Nadeln wenigstens eines zweiten Nadelbettes auf Fang gelegt wird. In einer oder mehreren darauffolgenden zweiten Maschenreihen werden auf dem ersten Nadelbett separat Flotten gebildet, wobei diese Flotten bei mehreren aufeinanderfolgenden zweiten Maschenreihen vorzugsweise gegeneinander versetzt sind. In darauffolgenden dritten Maschenreihen wird nochmals eine Struktur der ersten Maschenreihe gestrickt. In der vierten Maschenreihe schließlich wird der Fang von den Nadeln des zweiten Betts auf das erste Nadelbett zurückgehängt, wodurch die Löcher der Netzstruktur entstehen. Diese vier Maschenreihen werden zur Herstellung der Netzstruktur sukzessive gestrickt. Über den Abstand der Fänge auf dem zweiten Nadelbett und durch eventuelles Wiederholen der zweiten Maschenreihen läßt sich die Maschengröße der Netzstruktur beliebig einstellen. Die Netzstruktur läßt sich selbstverständlich auch über andere Parameter einstellen, wie z.B. den selektierten Nadeln, dem Abstand der aufgelegten Fänge und der Selektion der umgehängten Nadeln. Üblicherweise werden größere Löcher durch reines ausdecken/umhängen von Maschen hergestellt. Zur Stabilisierung kann insbesondere im Lochrandbereich ein mitlaufender Schußfaden eingelegt werden. Die wahlweise aufgelegten oder eingebundenen Flotten dienen als reine Stabilisierungselemente und haben keinen nennenswerten Einfluß auf die Optik. Zusätzlich kann zur Erhöhung der Stabilität zwischen beiden Lagen ein Polfaden vorgesehen sein.

Durch eine Kombination der Basisstruktur mit der Netzstruktur kann auch eine gewünschte Strukturierung des Gestricks erzielt werden. Weiterhin lassen sich durch einen gezielten Einsatz der Netzstruktur in der Basisstruktur an gezielten Stellen z.B. am Sitz- oder Rückenbereich eines Sitzmöbels elastischere und durchbrochene Bereiche vorsehen. Durch eine definierte - insbesondere auch partielle/sequentielle - Verbindung von Basisstruktur und ergänzenden Gestrickbindungen, bevorzugt unterschiedlichen Netzstrukturen, mit unterschiedlichen (Maschen)Festigkeiten und starren bzw. elastischen Materialien lassen sich körpergerechte selbsttragende und insbesondere gemusterte Sitzbezüge herstellen.

Die oben angesprochenen Gestrickstrukturen sind hervorragend geeignet zur Herstellung eines selbsttragenden strukturierten Sitzbezuges, wobei durch die selbsttragende Gestrickbespannung sowohl den mechanischen Eigenschaften Rechnung getragen wird als auch den optischen Eigenschaften aufgrund des formschönen und beliebig strukturierbaren Aufbaues. Auf diese Weise können sowohl die Stabilitätseigenschaften als auch der Sitzkomfort realisiert werden, was bislang nicht für möglich gehalten wurde. Ein derartiges aus dem obigen Gestrick hergestelltes Sitzelement kann als zweidimensionale, zweieinhalbdimensionale oder dreidimensionale Struktur hergestellt werden. Selbstverständlich kann das Gestrick, insbesondere im Randbereich, durch zusätzliche Befestigungselemente an dem Rahmen befestigt werden. Vorzugsweise ist jedoch der schlauchförmige Aufbau zu wählen, bei dem keine separaten Befestigungselemente zwischen dem Gestrick und dem tragenden Rohrrahmen vorgesehen werden müssen.

Die Erfindung wird nachfolgend beispielsweise anhand der schematischen Zeichnung beschrieben. In dieser zeigen:
- Fig. 1: das Nadelschema einer Basisbindung des erfindungsgemäßen Gestricks;
- Fig. 2: das Nadelschema einer Netzbindung des erfindungsgemäßen Gestricks;
- Fig. 3: die Anwendung von Basisstruktur und Netzstruktur in der Rückenlehne eines Sitzmöbels,
- Fig. 4: einen Querschnitt IV-IV durch die Rückenlehne aus Fig. 3,
- Fig. 5: Fäden, die in Randbereichen eines Bezugs verwendet werden können,
- Fig. 6: die Herstellung eines Loches in einer Netzstruktur,
- Fig. 7: ein Verfahren zum sauberen Stricken von bogenförmigen Rändern, und
- Fig. 8: einen Ausschnitt einer Basisbindung.

Fig. 1 zeigt den Aufbau der Basisbindung eines Gestricks der vorliegenden Erfindung.

Gemäß Fig. 1 a) werden auf den Nadeln des vorderen Nadelbettes Maschen gebildet, wobei an jeder aktiven Nadel eine Masche gebildet wird. In der gleichen Maschenreihe wird ebenfalls gemäß Fig. 1 b) auf dem hinteren Nadelbett jeweils an jeder aktiven Nadel eine Masche gebildet. Fig. 1 c) und d) zeigen nun die Bildung der zweiten Maschenreihe. Gemäß Fig. 1 c) werden auf dem vorderen Nadelbett Flotten gebildet, indem der Vermaschungsfaden nur an jeder zweiten Nadel kuliert wird. Er kann alternativ dazu auch an jeder dritten, vierten etc. Nadel kuliert werden. Es ist weiterhin möglich, die Flotte nicht durch Kulieren des Fadens an den Verbindungspunkten zu bilden, sondern durch Auf-Fang-Legen. In gleicher Weise werden in Fig. 1 d) auf dem hinteren Nadelbett die Flotten gebildet, wobei die Flotten auf dem hinteren Nadelbett gegenüber den Flotten auf dem vorderen Nadelbett versetzt sind. Diese Flotten gemäß Fig. 1 c) und 1 d) geben entsprechend der gewählten Länge und der Aufeinanderfolge in dem Gestrick der Basisbindung eine erhöhte Stabilität in Längsrichtung des Nadelbetts. In den Verfahrensschritten e) und f) wird wiederum zuerst an dem vorderen und dann an dem hinteren Nadelbett an jeder aktiven Nadel eine Masche gebildet. In den Fig. g) und h) werden wiederum in einer vierten Maschenreihe Flotten erzeugt, indem wiederum der Verma schungsfaden nur mit jeder zweiten, vierten, sechsten, achten, zehnten etc. aktiven Nadel verbunden wird. Hervorzuheben ist, daß die Flotten gemäß den Verfahrensschritten g) und h) in der vierten Maschenreihe gegenüber den Flotten in den Verfahrensschritten c) und d) in der zweiten Maschenreihe um jeweils ein Nadelstellung versetzt sind. Selbstverständlich kann die Aufeinanderfolge von Vermaschungen und Flotten beliebig gewählt werden. Es können z.B. zweimal hintereinander die ersten bzw. dritten Maschenreihen gemäß den Verfahrensschritten a), b) bzw e) und f) gebildet werden und/oder es können mehrmals hintereinander, d.h. in mehreren Maschenreihen hintereinander, Flotten gemäß den Verfahrens schritten c) und d) bzw. g) und h) gebildet werden. Durch die entsprechende Wahl dieser Abfolge und durch die Wahl der Flottenlängen in den Verfahrensschritten c), d) und g) und h) wird die Elastizität bzw. Stabilität des Gestricks in gewünschter Weise eingestellt. wenn die Flotten gemäß Verfahrensschritt c), d) und g) und h) nicht kuliert, sondern nur auf Fang gelegt werden, läßt sich eine weitere Erhöhung der Stabilität erzielen. Die Basisstruktur läßt sich auch allein durch versetzte Flotten gemäß den Schritten c+d, g+h herstellen.

Fig. 2 zeigt das Nadelschema bei der Netzbindung, die z.B. in der in Fig. 3 gezeigten Weise in die Basisbindung einfügbar ist. Durch die Netzbindung wird eine stark durchbrochene und mehr elastische Struktur bereitgestellt als die Basisbindung, die in erster Linie eine hohe Stabilität aufweist und als Trägerstruktur dient. Es handelt sich bei der Netzbindung um eine verbundene doppelflächige Struktur.

In einer ersten Maschenreihe wird gemäß Fig. 2a auf dem hinteren Nadelbett an jeder aktiven Nadel kuliert, während der Vermaschungsfaden auf Nadeln des vorderen Nadelbettes in definierten Abständen, im vorliegenden Fall im Abstand von zwei Nadeln, auf Fang gelegt wird. Anschließend werden in einer zweiten und dritten Maschenreihe, die als Abfolge zweier zweiter Maschenreihen betrachtet werden können, auf dem hinteren Nadelbett Flotten gestrickt, die sich über eine Länge von jeweils sechs Nadeln erstrecken, wobei die Flotten der zweiten und dritten Maschenreihe gegeneinander in etwa 1:1 versetzt sind. In einer vierten Maschenreihe gemäß Fig. 2d wird der Verfahrensschritt gemäß Fig. 2a wiederholt und der Fang wird in der darauffolgenden fünften Maschenreihe gemäß Fig. 2e wieder zurückgehängt. In den Verfahrensschritten f) bis k) wird die Bildung dieser fünf Maschenreihen wiederholt, wobei die Flotten der siebten und achten Maschenreihe gemäß den Verfahrensschritten g) und h) gegenüber den Flotten in der zweiten und dritten Maschenreihe gemäß b) und c) wiederum versetzt sind. Die netzartige Struktur wird beim Zurückhängen der Fänge vom vorderen Nadelbett auf das hintere Nadelbett gemäß den Verfahrensschritten e) und k) erreicht. Die aufgelegten Fänge, selektierten Nadeln, Länge und Einbindung der Flotten und Umhängen der Nadeln bzw. Fänge kann jedoch auch individuell gewählt werden.

Fig. 3 zeigt die Rückenlehne eines Sitzbezugs 10, der auf einen Rohrrahmen 12 aufgespannt ist. Der Bezug in Doppellagenbindung kann einbettig oder zweibettig gestrickt sein. Der Rohrrahmen 12 besteht vorzugsweise aus lackiertem oder verchromtem Stahlrohr oder aus einem anderen Edelmetall, Kunststoff oder Leichtmetall oder Verbundmaterialien aus obigen Stoffen. Der Sitzbezug 10 ist im gesamten Basisbereich 14, vor allem im Bereich der Aufhängung durch die Basisbindung gemäß Fig. 1 ausgebildet. Im Rückenlehnenbereich sind mehrere Netzbereiche 16 vorgesehen, die mit der Netzbindung gestrickt sind. In diesen Netzbereichen 16 ist die Elastizität aufgrund des Bindungscharakters der Netzbindung erhöht. Zusätzlich ist das Gestrick in diesen Netzbereichen 16 stark durchbrochen, so daß die entsprechende Passage des Rückens gut belüftet wird. Durch Einsatz dieser Bereiche 16 mit anderen Bindungstechniken lassen sich Intarsiamuster variabler Gestaltung herstellen. Der Sitzbezug 10 wirkt somit optisch ansprechend und weist gleichzeitig eine hohe Funktionalität auf. Der Randbereich 13 des Bezuges ist mit Gummifaden gearbeitet. Dadurch wird die bei Bogen oder Halbkreisformen übliche Treppenstruktur - in der Abbildung am oberen Randbereich - sauber kaschiert. Der mit einem Gummifaden gestrickte Randbereich dient auch als Stoßabsorber schnell auftretender hoher mechanischer Beanspruchungen des Bezugs. Hierdurch können auch Randbereiche stoßunempfindlich gestaltet werden. Im unteren Abschlußbereich des Bezuges kann eine verstärkte Lochleiste oder Lochrandleiste 17 zur Fixierung des Bezuges an einem Querholm integriert werden. Eine verbesserte Anbindung des Bezugs an die Lochrandlaiste 17 läßt sich durch die Verwendung von Schmelzfäden erreichen. Beim Einklemmen des Bezugs zwischen zwei erhitzte Lochrandleistenteile könnte somit die Gestrickstruktur im Lochrandleistenbereich verschmolzen werden, so daß im Bereich der Löcher keine Überbeanspruchung einzelner Maschen oder Maschenbereiche auftritt. Der Bereich 15 zwischen Lochrandleiste 17 und Rahmen 12 ist vorzugsweise verkettelt oder ebenfalls mit Schmelzfaden gestrickt, so daß beim nachträglichen Erwärmen dieses Bereichs 15 durch das Verschmelzen der Gestrickstruktur ein sauberer und mechanisch unempfindlicher Abschluß erzielt wird.

Am unteren Bezugrand ist eine Fixierleiste in den Bezug eingearbeitet,

Fig. 4 zeigt den Querschnitt IV-IV aus Fig. 3. Hier ist deutlich zu sehen, daß die Basisbindung bestehend aus den beiden Lagen 18 und 20 im Basisbereich 14 zwischen den Rohren 12 des Stuhlrahmens aufgespannt ist. Es ist ebenfalls gut erkennbar, daß die beiden Lagen 18, 20 der Basisbindung im Bereich der Netzbindung 16 miteinander verbunden sind, wobei dieser Netzbereich 16 für die entsprechende Belüftung der Rückenlehnenfläche sorgt.

Fig. 5 zeigt Fäden, die in Randbereichen 13, 15 des Bezugs verwendet werden können. Der in Fig. 5a) gezeigte Faden 28 hat eine PES/PA-Basis 30 und ist mit einem Thermofaden 32 mit definiertem Schrumpf umwickelt. Beim Erhitzen des mit einem derartigen Faden 28 gestrickten Bereichs 15 zieht sich das Gestrick in definierter Weise zusammen und verschmilzt dabei gegebenenfalls etwas, so daß eine gute Anlage an den Rahmen 12 oder eine definierte Spannung in dem entsprechenden Bereich 15 und ein glatter Abschluß erzeugt werden. Fig. 5b) zeigt einen elastischen Faden 33 mit einem PES/PA-Basisfaden 34, der mit einem Gummifaden 36 umzwirnt ist. Auch mit einem derartigen Faden läßt sich ein Guter Sitz des Bezugs am Rahmen und eine Kaschierung von bogenförmigen Treppenbereichen (oberer Lehnenrand) erreichen. Durch Verwendung dieses Fadens im Rahmenbereich 13 hat ein mit diesem Faden 33 gestrickter Bereich auch stoßaufnehmende bzw. -dämpfende Eigenschaften.

Fig. 6 zeigt die Herstellung eines Loches 40 in einer Netzstruktur 42. Das Loch wird erzeugt durch Umhängen von Maschen 44 nach außen entsprechend den Pfeilen und anschließendes aufeinanderzustricken der Maschen. Im Lochrandbereich sind zwei Kettfäden 46, 48 geführt, die dem Loch eine gute Stabilität geben. Auf diese Weise lassen sich auch stabile Netzstrukturen mit großen Löchern herstellen, die optisch ansprechend sind und eine gute Belüftung für eine Anwendung im Sitzbezugbereich gewährleisten.

Fig. 7 zeigt das Verfahren zum sauberen Stricken von bogenförmigen Rändern. Zuerst werden eine oder mehrere Maschenreihen mit Gummifaden gestrickt. Anschließend wird die so erzeugte Gummierte Leiste 50 schrittweise mit Bereichen verbunden , die mit normalem Faden gestrickt sind. Zuerst wird an die Leiste 50 ein zentraler Abschnitt 52 angestrickt, der die Höhe von einer oder mehreren Maschenreihen aufweist. Anschließend werden die benachbarten Bereiche 54 zusätzlich gestrickt, wiederum über eine oder mehrere Maschenreihen. Der angestrickte Bereich erweitert sich über die Bereiche 56 und 58 bis schließlich über die gesamte Breite der Leiste 50 mit normalem Faden weitergestrickt wird. Man erhält so eine glatte saubere gebogene Kante, die sich durch die Verwendung des Gummifadens, z.B. 33 aus Fig. 5, elastisch an den Rahmen anlegt.

Fig. 8 zeigt einen Ausschnitt mit einer Länge von vier Maschenreihen A bis D und einer Breite von vier Vermaschungen 1 bis 4 einer Basisbindung. Die Maschenreihen A bis D dieser Basisbindung enthalten zueinander versetzte Flotten, die an den Punkten 1 bis 4 vermascht sind. Sie können an diesen Punkten auch auf Fang gelegt sein. Durch Wahl unterschiedlicher Fadenmaterialien und unterschiedlicher Flottenlänge können die Elastizitäts- bzw. Stabilitätseigenschaften der Basisbindung in jeder Maschenreihe A bis D und an allen Vermaschungspunkten 1 bis 4 individuell geregelt werden.

Fig. 3 und 4 verdeutlichen, daß nicht nur durch die Ausführung der Basisbindung und Netzbindung per se die Elastizität bzw. Stabilität des Gestricks definiert an unterschiedlichen Punkten einstellbar ist, sondern diese Wahl kann weiterhin durch gezielte Anordnung der Netzbereiche 16 innerhalb der Basisbindungsbereiche 14 unterstützt werden. Auch hierbei kann die hohe Funktionalität der Anordnung dieser Bereiche mit einer entsprechenden Dekorwirkung kombiniert werden.

Die. Erfindung ist nicht auf die beschriebenen Ausführungsformen beschränkt. So kann z.B. die erste (vordere) Lage mit der zweiten (hintere) Lage durch eingelegte/eingebundene Polfäden verbunden werden. Zur Stabilisierung des Gestricks in Längsrichtung (Stäbchenrichtung) oder Querrichtung können partiell/sequentiell auch Kette/Schussfäden insbesondere aus hochfesten Materialien eingelegt/eingebunden werden.

Die erste Lage kann unabhängig von der zweiten Lage mit unterschiedlichen Festigkeiten und Materialien gearbeitet werden. Selbstverständlich können auch die Lagen partiell mit unterschiedlichen Festigkeiten, verschiedenen Materialien oder Materialhybriden - insbesondere elastisch oder schrumpfend - oder variablen Bindungsstrukturen gearbeitet werden. Bei Verwendung von schrumpfenden Textilfäden wird das Gestrick erst auf den Rahmen aufgespannt und dann geschrumpft, so daß man eine optisch ansprechende enge Anlage des Gestricks auf dem Rahmen, gegebenenfalls unter Vermeidung von Abstufungen oder Treppen erhält.

Auch durch Verwendung von elastischen Materialien können die bei Abnahme/Zunahme im Randbereich entstehenden 'Treppen/Zacken' kaschiert werden, im horizontalen/vertikalen Randbereich dient die 'Gummifadenmasche' als Stoßabsorber.

Neben unterschiedlichen Netzstrukturen können auch andere Bindungen mit ähnlichen Eigenschaften integriert werden.

Eine stabile Lochrandleiste als Abschluß dient zur Fixierung und Verspannung des Bezugs in Stäbchenrichtung. Natürlich können auch weitere Befestigungselemente direkt integriert werden.

Auf einer Vierbettmaschine kann ein stabiler 'Schlauchbezug' aus zwei doppelflächigen Gestricklagen hergestellt werden mit dem Vorteil, daß die gewünschte Stabilität/Elastizität durch unterschiedliche Bindungsstrukturen einfacher, wirtschaftlicher und haltbarer zu erreichen ist.

Das Stricken mit einer Twinbestückung bietet insbesondere die einfache Möglichkeit, etwa stabile Passagen mit a+b Nadeln, die dehnfähigeren Passagen nur mit a Nadeln zu arbeiten.

Große Netzlöcher können insbesondere auch durch Umhängen von Maschen erreicht werden. Zur Stabilisierung des Randbereichs wird ein Zusatzfaden eingebunden.

Neben den unterschiedlichen Metzscrukturen oder Bindungen mit ähnlichen Eigenschaften können wirkungsvoll auch Muster in der bekannten Intarsiatechnik eingearbeitet werden, diese Elemente bestehen dann bevorzugt aus elastischen Materialien.

Die zwangsläufig offenen Abschlußränder werden verkettelt oder durch einen Schmelzfaden versiegelt.

Es kann auch ein Schlauchbezug hergestellt werden unter Verwendung von elastischen Materialien. Dieser Schlauchbezug wird dann über einen Schaumkern gezogen.

Die Basisbindung kann durch unterschiedliche Kombination aller bzw. nur selektierter Nadeln mit/ohne elastischen Fäden ebenso wie die Netzstruktur bzw. Bindungsstruktur in Elastizität und Stabilität definiert werden.

In elastischen Bereichen können Maschen bzw. Kett- oder Schußfäden gezielt aus elastischen Fäden mit einem definierten Dehnverhalten hergestellt bzw. eingearbeitet sein. Auf diese Weise läßt sich gezielt eine bestimmte Spannung in einem Gestrickbezug einstellen oder Randpartien können so gearbeitet werden, daß sie eng am Rahmen anliegen.

Das Gestrick eines Sitzbezugs besteht aus einem Mehrlagenaufbau. Zur Erzielung gekrümmter, zylindrischer konvexer oder konkaver Verformungen des Gestricks können die unterschiedlichen Lagen mit unterschiedlicher Maschen- und/oder Stäbchenzahl gestrickt sein.

Ein Sitz wird mit einem Bezug hergestellt, der aus einem Mehrlagenaufbau besteht. Den Lagen sind dann vorteilhafterweise unterschiedliche Funktionen zugeordnet. So kann z.B. eine untere Lage als Trägerlage ausgebildet sein, während eine zur Sitzfläche hin orientierten Sitzlage eine klimatechnische Funktion, z.B. durchbrochen Bereiche oder feuchtigkeitsaufnehmende Eigenschaften, aufweist. Diese Lagen können miteinander verstrickt oder auch durch einen Polfaden miteinander verbunden sein.

In einer Ausführungsform der Erfindung ist ein Sitz mit einem Bezug versehen, der aus einem elastischen Schlauchgestrick hergestellt ist. Dieses elastische Schlauchgestrick wird um den Rahmen gespannt und fixiert sich somit selbsttätig am Rahmen. Als Material können Elasthan oder Materialhybride mit elastischen Komponenten verwendet werden.

## Patentansprüche

1. Gestrick (10) mit elastischen (16) und stabilen (14) Bereichen hinsichtlich Querstabilität und Querelastizität wobei, die stabilen Bereiche (14) eine mehrlagige Basisbindung mit aufeinanderfolgenden ersten Maschenreihen enthalten, welche allein oder zum überwiegenden Teil Flotten mit einer Länge des Abstandes von mindestens einem Maschenstäbchen aufweisen, die in benachbarten ersten Maschenreihen gegeneinander versetzt sind, wobei die ersten Maschenreihen die Querstabilität des Gestricks (10) über die Flottenlänge einstellen, **dadurch gekennzeichnet**
die Lagen der Basisbindung in einem Teil oder Teilen des Gestricks (10) unter Bildung einer stark durchbrochenen netzartigen Struktur (16) miteinander verbunden sind.

2. Gestrick nach Anspruch 1,
**dadurch gekennzeichnet, dass** die Basisbindung eine Abfolge von ersten und zweiten Maschenreihen enthält, welche zweite Maschenreihen zum überwiegenden Teil aus Maschen bestehen.

3. Gestrick nach Anspruch 1 oder 2,
**dadurch gekennzeichnet,**
**daß** elastische Gestrickbereiche mit einem elastischen Faden, wie z.B. Gummi oder Elasthan gestrickt sind.

4. Gestrick nach Anspruch 2,
**dadurch gekennzeichnet,**
**daß** die querstabilen Bereiche nur mit ersten Maschenreihen gestrickt sind, deren Flotten bevorzugt gegeneinander versetzt sind.

5. Gestrick nach Anspruch 1,
**dadurch gekennzeichnet,**
**daß** in querstabilen Bereichen die aufgrund der erhöhten Flottenlänge verminderte Längsstabilität des Gestricks durch die Einbringung von Kettfäden kompensiert ist.

6. Gestrick nach einem der vorhergehenden Ansprüche,
**dadurch gekennzeichnet,**
**daß** die Netzbindung folgende Struktur aufweist:
a) in ersten Maschenreihen wird der Vermaschungsfaden in wenigstens einem ersten Nadelbett an jeder selektierten Nadel kuliert, wobei der Vermaschungsfaden in definierten Nadelabständen auf die Nadeln wenigstens eines zweiten Nadelbetts auf Fang gelegt wird,
b) in zweiten Maschenreihen werden auf dem ersten Nadelbett lange Flotten erzeugt,
c) der Verfahrensschritt b) wird beliebig wiederholt, wobei die Flotten benachbarter zweiter Maschenreihen relativ zueinander versetzt sind,
d) in dritten Maschenreihen wird der Verfahrensschritt a) wiederholt, und
e) in vierten Maschenreihen wird der Fang von den Nadeln des zweiten Nadelbetts auf das erste Nadelbett zurückgehängt, wobei die ersten, zweiten, dritten und vierten Maschenreihen im obigen Schema sukzessive aufeinander folgen.

7. Gestrick nach Anspruch 6,
**dadurch gekennzeichnet,**
**daß** zwischen den Lagen der Netzbindung ein Polfaden vorgesehen ist, der in definierten Abständen alternierend mit beiden Lagen durch Kulieren oder auf Fang legen verbunden ist.

8. Gestrick nach Anspruch 6 oder 7,
**dadurch gekennzeichnet,**
**daß** die Anordnung der Basisbindung und der Netzbindung gemäß einem vorgegebenen optischen Muster erfolgt.

9. Gestrick nach einem der Ansprüche 6 bis 8,
**dadurch gekennzeichnet,**
**daß** die Netzbindung oder eine andere durchbrochene Struktur in elastischeren Gestrickbereichen und/oder als Klimazone vorgesehen ist.

10. Gestrick nach einem der vorherigen Ansprüche, **dadurch gekennzeichnet, dass** zwischen den Lagen einer mehrlagigen Basisbindung ein Polfaden vorgesehen ist, der in definierten Abständen alternierend mit beiden Lagen durch Maschen oder Fänge verbunden ist.

11. Gestrick nach einem der vorherigen Ansprüche,
**dadurch gekennzeichnet,**
**daß** die Flotten mehrerer Lagen in einer Netzbindung und/oder in einer Basisbindung - insbesondere 1x1 - versetzt vermascht oder auf Fang gelegt sind.

12. Gestrick nach einem der vorherigen Ansprüche,
**dadurch gekennzeichnet,**
**daß** die Flotten aufeinanderfolgender Maschenreihen in der Netzbindung und/oder in der Basisbindung - insbesondere 1x1 - versetzt vermascht oder auf Fang gelegt sind.

13. Gestrick nach einem der vorhergehenden Ansprüche,
**dadurch gekennzeichnet,**
**daß** bestehend aus einem Mehrlagenaufbau, bei dem die unterschiedlichen Lagen mit unterschiedlicher Maschen- und/oder Stäbchenzahl gestrickt sind.

14. Gestrick nach einem der vorhergehenden Ansprüche,
**dadurch gekennzeichnet,**
**daß** eine Sichtlage des Gestricks eine Intarsiabindung zur Einbringung von Logos oder Designelementen aufweist.

15. Verwendung des Gestricks nach einem der vorhergehenden Ansprüche für einen selbsttragenden Sitzbezug, der auf einen Rahmen fixiert ist.

16. Sitzbezug (10) zur Fixierung auf einen Rahmen, umfassend ein Gestrick (10) mit elastischen (16) und stabilen (14) Bereichen hinsichtlich Querstabilität und Querelastizität, wobei die stabilen Bereiche (14) eine mehrlagige Basisbindung mit aufeinanderfolgenden ersten Maschenreihen enthalten, welche allein oder zum überwiegenden Teil Flotten mit einer Länge des Abstandes von mindestens einem Maschenstäbchen aufweisen, die in benachbarten ersten Maschenreihen gegeneinander versetzt sind, wobei die ersten Maschenreihen die Querstabilität des Gestricks (10) über die Flottenlänge einstellen, **dadurch gekennzeichnet** die im Sitz- und/oder Lehnenbereich die Basisbindung durch eine durchbrochene netzartige Struktur (16) ersetzt ist.

17. Sitz mit einem Rahmen, zwischen dessen Streben ein selbsttragendes Gestrick nach einem der Ansprüche 1 bis 15 oder ein Sitzbezug nach Anspruch 16 als Sitzfläche und/oder Rückenlehne gespannt ist,
wobei die Sitzfläche und ein Außenbereich der Rückenlehne durch die Basisbindung gebildet sind, und ein mehr zentraler Bereich der Rückenlehne und/oder Sitzfläche durch die Netzstruktur gebildet ist/sind.

18. Sitz nach Anspruch 17
**dadurch, gekennzeichnet,**
**daß** die Basisbindungen und/oder Netzbindungen insbesondere partiell aus schrumpfenden und/oder elastischen Materialien oder Hybriden gefertigt sind.

19. Sitz nach einem der Ansprüche 17 bis 18, dessen Bezug aus einem Mehrlagenaufbau besteht, mit einer Trägerlage und einer zur Sitzfläche hin orientierten Sitzlage, die eine klimatechnische Funktion aufweist, welche Lagen - insbesondere durch einen Polfaden - miteinander verbunden sind.

20. Sitz nach einem der Ansprüche 17 bis 19,
**dadurch gekennzeichnet,**
**daß** der Bezug aus einem elastischen Schlauchgestrick hergestellt ist, welches um den Rahmen gespannt ist.

## Claims

1. A knit (10) including elastic (16) and stable (14) portions as regards transverse stability and transverse elasticity, said stable portions (14) comprising a multi-ply basic knit with a sequence of first courses solely or predominantly comprising floats having the length of the spacing of at least one wale mutually staggered in adjoining first courses, said first courses engineering the transverse stability of the knit (10) via the float length, **characterized in that** the plies of said basic knit are interconnected in part(s) of the knit (10) in forming a strongly perforated netlike structure (16).

2. The knit as set forth in claim 1, **characterized in that** said basic knit contains a succession of first and second courses, said second courses predominantly consisting of loops.

3. The knit as set forth in claim 1 or 2, **characterized in that** elastic knit portions are knitted with an elastic thread, such as e.g. rubber or Elasthan.

4. The knit as set forth in claim 2, **characterized in that** the transverse stable portions are knitted solely with first courses, the floats of which are preferably mutually staggered.

5. The knit as set forth in claim 1, **characterized in that** in the transverse stable portions the reduction in the longitudinal stability of the knit due to the increased float length is compensated by the inclusion of warp threads.

6. The knit as set forth in any of the previous claims, **characterized in that** the net knit is structured as follows:
a) in the first courses the loop threads are sunk at each selected needle of at least a first needle bed, said loop threads being tucked in defined needle spacings on the needles of at least a second needle bed,
b) in the second courses long floats are produced on the first needle bed
c) step b) is optionally repeated, the floats of adjoining second courses being mutually staggered,
d) in the third courses step a) is repeated, and
e) in the fourth courses the tuck is transferred from the needles of the second needle bed to the first needle bed, the first, second, third and fourth courses being engineered successively in the above sequence.

7. The knit as set forth in claim 6, **characterized in that** provided between the plies of the net knit is a pile thread alternatingly joined at defined spacings to both plies by sinking or tucking.

8. The knit as set forth in claim 6 or 7, **characterized in that** basic knit and net knit are arranged in accordance with a predefined visual pattern.

9. The knit as set forth in any of the claims 6 to 8, **characterized in that** the net knit or other perforated structure is provided in the more elastic knit portions and/or as a climatic zone.

10. The knit as set forth in any of the previous claims, **characterized in that** ided bez plies of a multi-ply basic knit is a pile thread alte joined at defined spas to both plies by sinking or tucking.

11. The knit as set forth in any of the previous claims, **characterized in that** the floats of several plies are looped or tucked staggered in a net knit and/or in a basic knit, more particularly 1x1.

12. The knit as set forth in any of the previous claims, **characterized in that** the floats of successive courses are looped or tucked staggered in a net knit and/or in a basic knit, more particularly 1x1.

13. The knit as set forth in any of the previous claims, **characterized in that** it comprises a multi-ply structure in which the various plies are knitted with loops and/or wales differing in number.

14. The knit as set forth in any of the previous claims, **characterized in that** a visible ply of the knit comprises an intarsia knit for application of logos or design elements.

15. Use of the knit as set forth in any of the previous claims for a self-supporting seat cover fixed to a frame.

16. A seat cover (10) for fixing to a frame, comprising a knit (10) including elastic (16) and stable (14) portions as regards transverse stability and transverse elasticity, the stable portions (14) comprising a multi-ply basic knit with a sequence of first courses solely or predominantly comprising floats having the length of the spacing of at least one wale mutually staggered in adjoining first courses, said first courses engineering the transverse stability of the knit (10) via the float length, **characterized in that** in the seat and/or backrest portion the basic knit is replaced by a perforated netlike structure (16).

17. A seat including a frame between the elements of which a self-supporting knit as set forth in any of the claims 1 to 15 or a seat cover as set forth in claim 16 is tensioned as the seating surface area and/or backrest, said seating surface area and an outer portion of the backrest being formed by the basic knit and a more central portion of the backrest and/or seating surface area being formed by the net structure.

18. The seat as set forth in claim 17, **characterized in that** the basic knits and/or net knits are fabricated more particularly in part of shrink-fit and/or elastic materials or hybrids.

19. The seat as set forth in claim 17 or claim 18 whose cover comprises a multi-ply structure including a supporting ply and a seating ply oriented facing the seating surface area featuring a climatic function, said plies being interconnected more particularly by a pile thread.

20. The seat as set forth in any of the claims 17 to 19, **characterized in that** the cover is fabricated from an elastic hose knit which is tensioned about the frame.

## Revendications

1. Article tricoté (10) avec des zones élastiques (16) et stables (14) en ce qui concerne la stabilité transversale et l'élasticité transversale ; les zones stables (14) comprenant une liaison de base à multicouches avec des premières rangées de mailles successives ; lesquelles présentent uniquement ou en grande partie des flottes avec une longueur égale à la distance d'au moins une colonne de mailles ; lesquelles flottes sont décalées les unes par rapport aux autres dans les premières rangées de mailles voisines où les premières rangées de mailles règlent la stabilité transversale de l'article tricoté grâce à la longueur des flottes, **caractérisé en ce que** les couches de la liaison de base sont liées entre elles dans une ou des parties de l'article tricoté (10) en formant une structure (16) ressemblant à un filet qui est fortement interrompu .

2. Article tricoté selon la revendication 1, **caractérisé en ce que** la liaison de base comporte une suite de première et deuxième rangée de mailles ; lesquelles deuxièmes rangées de mailles étant composées en grande partie de mailles.

3. Article tricoté selon la revendication 1 ou 2, **caractérisé en ce que** les zones élastiques de tricot sont tricotées avec un fil élastique, comme par exemple, du caoutchouc ou de l'élastane.

4. Article tricoté selon la revendication 1, 2 **caractérisé en ce que** les zones stables en direction transversales sont tricotées uniquement avec des premières rangées de mailles dont les flottes sont décalées, de préférence, l'une par rapport à l'autre.

5. Article tricoté selon la revendication 1, 2 **caractérisé en ce que** les zones stables en direction transversale sont tricotées uniquement avec des premières rangées de mailles dont les flottes sont décalées de préférence l'une par rapport à l'autre.

6. Article tricoté selon une des revendications précédentes, **caractérisé en ce que** la liaison en filet présente la structure suivante :
a) on cueille sur chaque aiguille sélectionnée dans les premières rangées de mailles, le fil de maillage dans au moins un premier cadre d'aiguilles où le fil de maillage est attrapé à des distances d'aiguilles définies sur des aiguilles d'au moins un deuxième cadre d'aiguilles
b) Le procédé de réalisation b) est répété à volonté ; les flottes des deuxièmes rangées de mailles voisines étant décalées l'une par rapport à l'autre.
c) Dans les troisièmes rangées de mailles, le procédé de réalisation a) est répété ; et
d) Dans les quatrièmes rangées de mailles, le fil attrapé par les aiguilles du deuxième cadre d'aiguilles est raccroché sur le premier cadre d'aiguilles; les premières, deuxièmes, troisièmes et quatrièmes rangées de mailles se succédant sur le schéma ci-dessus .

7. Article tricoté selon la revendication 6, **caractérisé en ce qu'**entre les couches de la liaison en filet il est prévu un fil poil qui est relié à des distances différentes et de façon alternée aux deux couches par cueillage ou attrapé .

8. Article tricoté selon la revendication 6 ou 7, **caractérisé en ce que** la disposition de la liaison de base et la liaison en filet se déroule selon un échantillon esthétique prédéterminé.

9. Article tricoté selon une des revendications 6 à 8, **caractérisé en ce qu'**il est prévu le liaison en filet ou une autre structure interrompue dans des zones de tricotage élastiques et/ou en tant que zone climatique .

10. Article tricoté selon une des revendications précédentes, **caractérisé en ce qu'**entre les couches d'une liaison de base à multicouches, il est prévu un fil poil qui est relié à différentes distances de façon alternée avec les deux couches par des mailles ou des fils attrapés.

11. Article tricoté selon une des revendications précédentes, **caractérisé en ce que** les flottes à multicouches sont maillées en décalé ou attrapés dans une liaison en filet et/ou dans une liaison de base, notamment 1x1.

12. Article tricoté selon une des revendications précédentes, **caractérisé en ce que** les flottes de rangées de mailles se suivant sont maillées en décalé ou attrapé dans la liaison en filet et/ou dans une liaison de base, notamment 1x1

13. Article tricoté selon une des revendications précédentes, **caractérisé en ce que** les différentes couches sont constituées d'une conception en multicouches dans laquelle les différentes couches sont tricotés avec un nombre différent de mailles et / ou de colonnes de mailles .

14. Article tricoté selon une des revendications précédentes, **caractérisé en ce qu'**une couche du tricot présente une liaison "intarsia" pour l'introduction de logos ou d'éléments de design.

15. Utilisation de l'article tricoté selon une des revendications précédentes pour une housse de siège autoporteuse qui est fixée à un cadre.

16. Housse de siège (10) pour être fixée sur un cadre comprenant un article tricoté (10) avec des zones élastiques (16) et stables en ce qui concerne la stabilité transversale et l'élasticité transversale où les zones stables (16) comprennent une liaison de base multicouches avec des premières rangées de mailles se suivant ; lesquelles comportent uniquement ou en grande partie, des flottes dont la longueur de distance est d'au moins une colonne de mailles ; lesquelles flottes sont décalées les unes par rapport aux autres dans les premières rangées de mailles voisines , où les premières rangées de mailles règlent la stabilité transversale de l'article tricoté (10) au moyen de la longueur des flottes **caractérisé en que** dans la zone de siège et / ou de dossier, la liaison de base est remplacée par une structure (16) ressemblant à un filet interrompu.

17. Siège avec un cadre entre les traverses duquel on tend un article tricoté autoporteur selon une des revendications 1 à 15 ou une housse de siège selon la revendication 16 en tant que surface pour s'asseoir et / ou le dossier, où la surface pour s'asseoir et une zone externe du dossier sont formés par une liaison de base et une zone plus centrale du dossier et / ou de la surface pour s'asseoir sont formées par la structure en filet.

18. Siège selon la revendication 17, **caractérisé en ce que** les liaisons de base et / ou les liaisons en filet sont fabriqués notamment partiellement de matériaux rétrécissant et / ou élastiques ou hybrides.

19. Siège selon une des revendications 17 à 18, dont la housse est constituée d'une structure multicouches avec une couche porteuse et une couche pour s'asseoir orientée vers la surface pour s'asseoir ; laquelle couche pour s'asseoir présente une fonction climatique ; lesquelles couches sont reliées entre elles par notamment un fil poil.

20. Siège selon une des revendications 17 à 19, **caractérisé en ce que** le siège est fabriqué dans un article tricoté en forme de tuyau élastique qui est tendu autour du cadre.
